# FASCICULE DE BREVET EUROPEEN

(11) **EP 0 264 332 B1**
(45) Date de publication et mention de la délivrance du brevet: **19.12.1990**
(21) Numéro de dépôt: 87402272.6
(22) Date de dépôt: 13.10.1987
(51) Int. Cl.: F02D 41/34, F02D 41/26, F02D 41/14

(54) **Procédé de correction de la richesse d'un mélange air-carburant admis dans un moteur à combustion interne, à injection électronique**
Verfahren zum Korrigieren der Anreicherung eines Kraftstoffluftgemisches in einem elektronisch geregelten Einspritzverbrennungsmotor
Method for correcting the strength of an air-fuel mixture of an electronically injected internal-combustion engine

(30) Priorité: 14.10.1986 FR 8614252
(43) Date de publication de la demande: 20.04.1988
(73) Titulaire: REGIE NATIONALE DES USINES RENAULT, 92109 Boulogne-Billancourt (FR)
(72) Inventeur: Lefèvre, Rémi, F-92700 Colombes (FR); Lagrue, Jean-Pierre, F-92500 Rueil-Malmaison (FR)

(56) Documents cités:
- GB-A- 2 109 957
- US-A- 2 910 054
- US-A- 3 824 967
- XXI FISITA Congress, Belgrade, 2.-6. June, 1986, page 1.111-1.112

## Description

L'invention concerne un procédé pour corriger la richesse d'un mélange air-carburant admis dans un moteur à combustion interne, à injection électronique du type pression-vitesse, dans le but de maintenir constante la richesse en fonction de la température d'air entrant dans les cylindres et quels que soient le régime et la pression dans le collecteur d'admission.

Pour un moteur à injection du type pression-vitesse qui comporte un calculateur électronique de commande d'ouverture des injecteurs mais dépourvu d'une sonde de mesure de la richesse des gaz d'échappement permettant d'asservir la richesse du mélange à l'admission de celle-ci, des difficultés apparaissent lors de la mise au point de la correction de richesse en fonction de la température d'air. On constate notamment une évolution de la richesse lors de régimes ralentis prolongés.

Une étude du type suggérée par le document FISITA XXI, 2-6 June 86, 865016 et portant sur l'influence de certains paramètres tels que la température d'eau du moteur, la pression dans le collecteur d'admission ou le régime moteur, sur le réchauffement d'air à l'admission entre l'endroit de sa mesure de température par une sonde placée en amont du papillon et les soupapes a permis d'obtenir une loi de réchauffement de l'air éliminant les inconvénients précités.

Le but de l'invention est de corriger la richesse du mélange air-carburant à l'admission pour qu'elle soit constante en fonction de la température réelle de l'air entrant dans les cylindres.

Pour cela, l'objet de l'invention est un procédé de correction de la richesse d'un mélange air-carburant admis dans un moteur à combustion interne à injection électronique du type pression-vitesse, pour obtenir une richesse constante en fonction de la température d'air entrant dans les cylindres, quels que soient la vitesse du moteur et la pression collecteur, le moteur étant doté d'un calculateur électronique commandant le temps d'ouverture T i des injecteurs, une sonde de température placée en amont du papillon des gaz et une sonde de température d'eau du moteur, caractérisé en ce que la correction est du type multiplicative, de la forme : avec: où :
- T' = température de l'air entrant réellement dans les cylindres ;
- T = température de l'air mesurée par le calculateur ;
- T eau = température d'eau du moteur ;
- ki est un coefficient fonction du régime moteur, obtenu par interpolation dans une table de x points ;
- k₂ est un coefficient représentant l'influence de la pression collecteur, obtenu par interpolation linéaire dans une table à x points ;
- k₃ est un coefficient constant caractéristique de l'admission moteur ;
- a air est le terme de correction de la richesse en fonction de la température de l'air.

D'autres avantages de l'invention apparaîtront à la lumière de la description qui suit, illustrée par les figures suivantes représentant :
- la ficiure 1 : l'implantation des thermocouples sur le moteur, pour la vérification de la loi de réchauffement de la température d'air ;
- la figure 2 : les variations du coefficient k en fonction de la pression collecteur ;
- les noures 3a et 3b : évolution de certains paramètres du moteur équipé d'une sonde 1 pour un bouclage à richesse 1 respectivement sans et avec la nouvelle loi de réchauffement.

Comme cela a été dit auparavant, la correction de la richesse du mélange air-essence, réalisée actuellement dans un système d'injection de type pression-vitesse, en fonction de la température d'air utilise la mesure de cette température par une sonde placée en amont du boîtier papillon. Or, on a constaté que cette correction était inadaptée pour certains points de fonctionnement du moteur, notamment lorsque l'air subissait un réchauffement entre le papillon et les soupapes. Le problème technique vient du fait que la sonde de mesure de la température d'air ne délivre pas la température réelle de l'air entrant dans les cylindres.

Entre le papillon et les soupapes d'admission, l'air se trouve réchauffé par les parois de la tubulure d'admission. Un échange tehrmique s'effectue entre l'air circulant dans la tubulure et les parois et, de façon théorique, on peut dire que la température de l'air en entrée du collecteur d'admission subit une élévation en fonction de la température des parois, de la pression de l'air dans le collecteur et du régime moteur selon lesquels dépend la quantité d'air admise.

Selon l'invention, la température T de l'air admis dans les cylindres du moteur est de la forme : avec :
T étant la température mesurée par la sonde placée en amont du papillon,
T eau étant la température de l'eau du moteur,
k₁ étant un coefficient fonction du régime moteur,
k₂ étant un coefficient représentant l'influence de la pression collecteur,
k₃ étant un coefficient caractéristique de l'admission moteur.

Sur la figure 1 est représentée l'implantation de thermocouples sur le circuit d'admission du moteur placés au plus près des soupapes pour vérifier la justesse de la formule de la température ainsi calculée. La température T de l'air extérieur est donnée par une sonde 1 en amont du papillon 2. Un thermocouple 3 placé au centre du conduit d'admission, en aval du papillon et près de la culasse 4, permet de comparer la température d'air T mesurée par le calculateur avec celle qu'il délivre et qui est très proche de celle de l'air entrant dans la culasse. Un thermocouple 5 permet de vérifier que la température de la paroi du circuit d'admission est très proche de celle de l'eau T eau donnée par une sonde de température d'eau. On vérifie notamment que pour des régimes et des pressions élevés, la température de l'air entrant réellement dans les cylindres est très proche de celle de l'air extérieur au véhicule. Cela s'explique par le fait que l'air admis n'a pas le temps de se réchauffer le long des parois, son débit étant grand. Par contre, pour le ralenti du moteur, la température réelle de l'air entrant par les soupapes est voisine de la température de l'eau de refroidissement du moteur.

Grâce aux sondes et thermocouples placés sur le circuit d'admission d'air du moteur, on a déduit les valeurs du coefficient k. On peut remarquer que, pour un régime N donné, k est une fonction linéaire de la pression.

Grâce à ce nouveau calcul de la température de l'air réellement admis, il est possible de réaliser une régulation de richesse du mélange air-carburant qui ne présente pas de dérive à certains points de fonctionnement du moteur. En introduisant cette loi de réchauffement de l'air entre le boîtier papillon et les soupapes, dans le calculateur électronique d'injection, on corrige la richesse de façon à la maintenir constante en fonction de la température d'air. Pour cela, le calculateur commande un temps d'ouverture T des injecteurs de la forme : avec: où :
- T iₙ est le temps nominal d'ouverture calculé classiquement en fonction des paramètres principaux et auxiliaires de fonctionnement du moteur ;
- a air est le terme de correction de la richesse en fonction de la température d'air.

Ce procédé de correction de la richesse a l'avantage d'être aisément appliqué par le calculateur d'injection, puisqu'il s'agit d'un calcul linéaire à partir d'informations présentes dans le calculateur d'injection (températures d'air et d'eau, régime moteur, pression).

L'invention peut également s'appliquer à un moteur à injection électronique à régulation par sonde Lambda. Cette régulation en boucle fermée de l'injection permet d'asservir la richesse du mélange air-carburant admis dans le moteur autour du rapport stoechiométrique (1 = 1), qui est une condition indispensable à la combustion satisfaisante des polluants par un catalyseur. Le bon fonctionnement de celui-ci nécessite une régulation précise et rapide du mélange. Le procédé de correction de la richesse selon l'invention permet d'obtenir cette précision et cette rapidité. Expérimentalement, le moteur étant équipé d'une sonde Lambda et un bouclage à la richesse 1 étant effectué au ralenti, sans autre correction de richesse, on peut observer l'évolution du coefficient de bouclage a ci :
- durant la montée en température de l'eau de refroidissement du moteur T eau de 0_{°}C à 90°C ;
- à température d'eau T eau constante, température d'air extérieur T variable de 0_{°}C à 20_{°}C ;
- à température d'air T constante, température d'eau T eau variable.

On remarque que le coefficient de bouclage a ci reste constant lorsque la température d'air extérieur varie, ce qui justifie l'utilisation d'une constante de température d'air au ralenti sur certains moteurs, et que ce coefficient a ci évolue par contre avec la température d'eau du moteur.

On en conclut alors premièrement que la température de l'air entrant dans le moteur au ralenti est voisine de la température d'eau du moteur et ne dépend donc pas de la température de l'air extérieur - on peut donc choisir k = 1 au ralenti - et deuxièmement que l'évolution du coefficient de bouclage a ci durant la montée en température de l'eau du moteur correspond à la correction de richesse en fonction de la température de l'air.

Sur la figure 3a, sont représentés en fonction du temps t, la température d'eau T eau de refroidissement du moteur (courbe A), la température d'air T extérieur (courbe B), le coefficient de bouclage a ci (courbe C) et le coefficient de correction de richesse a air en fonction de la température de l'air (courbe D), sans application du procédé de correction selon l'invention. En ayant choisi k = 1 puisque le moteur est au ralenti et avec une richesse égale à 1 en raison de la sonde 1, on voit que le coefficient a ci est fonction de la température d'eau T eau et qu'il décroît quand cette dernière augmente. En introduisant cette loi de correction sans bouclage par sonde 1, c'est-à-dire en faisant varier le coefficient a air en fonction de la température d'air comme variait a ci en fonction de T eau sur la figure 3a, et en restant dans les conditions du ralenti, on observe que le coefficient de bouclage a ci reste constant au ralenti depuis le démarrage du moteur et cela quelle que soit la durée du ralenti. Ceci est représenté sur la figure 3b référencée comme la figure 3a.

Ainsi, lorsque k = 1 au ralenti, il est possible de connaître la loi a air = f(T') de correction de richesse, loi unique si on considère que T' est la température d'air réelle entrant dans les cylindres. La connaissance de cette loi de correction de richesse permet d'identifier le coefficient k pour chaque point de fonctionnement du moteur, sans nécessité de thermocouples à disposer en certains points du moteur, et donc les coefficients ki, k₂ et ks.

## Revendications

1/ Procédé de correction de la richesse d'un mélange air-carburant admis dans un moteur à combustion interne à injection électronique du type pression-vitesse, pour obtenir une richesse constante en fonction de la température d'air entrant dans les cylindres, quels que soient le régime et la pression collecteur, le moteur étant doté d'un calculateur électronique commandant le temps d'ouverture T des injecteurs, une sonde de température placée en amont du papillon des gaz et une sonde de température d'eau du moteur, caractérisé en ce que la correction est du type multiplicative, de la forme : avec: où :
- T' = température de l'air entrant réellement dans les cylindres ;
- T = température de l'air mesurée par le calculateur ;
- T eau = température d'eau du moteur ;
- ki est un coefficient fonction du régime moteur, obtenu par interpolation dans une table de x points ;
- k₂ est un coefficient représentant l'influence de la pression collecteur. Il est soit obtenu par interpolation linéaire dans une table à x points, soit peut être constant et multiplicatif de la pression ;
- k₃ est un coefficient caractéristique de l'admission moteur ;
- a air est le terme de correction de la richesse en fonction de la température de l'air.

2/ Procédé de correction selon la revendication 1, caractérisé en ce qu'il est appliqué à un moteur équipé d'une régulation par sonde à oxygène.

## Patentansprüche

1. Verfahren zur Korrektur der Anreicherung eines Kraftstoff-Luft-Gemisches in einem Verbrennungsmotor mit elektronischer Einspritzung vom Typ Druck-Geschwindigkeit, um eine konstante Anreicherung als Funktion der in die Zylinder eintretenden Lufttemperatur zu erzielen, unabhängig von der Drehgeschwindigkeit des Motors und dem Ansaugdruck, wobei der Motor mit einem elektronischen Rechner versehen ist zur Steuerung der Öffnungszeit Ti der Einspritzventile, mit einem Temperaturfühler oberhalb der Drosselklappe versehen ist und mit einem Temperaturfühler für das Motorwasser versehen ist, wobei T; eine Funktion ist der Wassertemperatur des Motors, der Lufttemperatur, der Drehgeschwindigkeit des Motors und des Ansaugdrucks, dadurch gekennzeichnet, daß die Korrektur multiplikativ ist und die folgende Form aufweist: mit: wobei Tin die nominale Öffnungszeit ist, die als Funktion der wichtigen und zusätzlichen Betriebsparameter des Motors berechnet worden ist,
- T' die Temperatur der tatsächlich in die Zylinder eintretenden Luft ist,
- T die vom Rechner gemessene Lufttemperatur ist,
- Teau die Wassertemperatur des Motors ist,
- k₁ ein Funktionskoeffizient für die Motorgeschwindigkeit ist, die mittels Interpolation aus einer Tabelle mit x Punkten erhalten ist,
- k₂ ein Koeffizient ist für den Einfluß des Ansaugdrucks, der durch lineare Interpolation in einer Tabelle mit x Punkten erhalten ist,
- k₃ ein konstanter Koeffizient ist, der charakteristisch für den Motoreinlaß ist,
- a air der Korrekturfaktor ist für die Anreicherung als Funktion der Lufttemperatur.

2. Verfahren zur Korrektur nach Anspruch 1, dadurch gekennzeichnet, daß es angewendet wird auf einen Motor, der mit einer Steuerung mittels Sauerstoffsonde versehen ist.

## Claims

1. A process for correcting the richness of an air-fuel mixture introduced into an internal combustion engine with electronic injection of pressure-speed type to obtain a constant level of richness in dependence on the temperature of air passing into the cylinders, irrespective of the speed of the engine and the manifold pressure, the engine being equipped with an electronic computer for controlling the time T; of opening of the injectors, a temperature probe disposed upstream of the throttle butterfly valve and a probe for the water temperature of the engine, Ti being dependent on the water temperature of the engine, the air temperature, the speed of rotation of the engine and the manifold pressure, characterised in that the correction is of multiplicative type of the following form : with : in which :
- Tin is the nominal opening time calculated in dependence on the principal and auxiliary operating parameters of the engine;
- T is the temperature of the air which actually passes into the cylinders;
- T is the temperature of the air measured by the computer;
- Twater is the water temperature of the engine;
- k₁ is a coefficient dependent on the speed of the engine, obtained by interpolation in a table of x points;
- k₂ is a coefficient representing the influence of the manifold pressure, obtained by linear interpolation in a table having x points;
- k₃ is a constant coefficient which is characteristic of the engine intake; and
- ∝air is the term for correction of the degree of richness in dependence on the temperature of the air.

2. A correction process according to claim 1 characterised in that it is applied to an engine equipped with regulation by means of an oxygen probe.
